# EUROPÄISCHE PATENTSCHRIFT

(11) **EP 0 483 470 B1**
(45) Veröffentlichungstag und Bekanntmachung des Hinweises auf die Patenterteilung: **08.05.1996**
(21) Anmeldenummer: 91113732.1
(22) Anmeldetag: 16.08.1991
(51) Int. Cl.: E04H 4/16

(54) **Selbstfahrendes Reinigungsgerät, insbesondere für Schwimmbecken**
Self-propelled cleaning device,particularly for swimming pools
Appareil de nettoyage à auto-propulsion,en particulier pour bassins de natation

(30) Priorität: 31.10.1990 CH 3469/90
(43) Veröffentlichungstag der Anmeldung: 06.05.1992
(73) Patentinhaber: 3S SYSTEMTECHNIK AG, CH-5236 Remigen (CH)
(72) Erfinder: Sommer, Peter, CH-5213 Villnachern (CH)
(74) Vertreter: EGLI-EUROPEAN PATENT ATTORNEYS

(56) Entgegenhaltungen:
- EP-A- 0 220 131
- EP-A- 0 257 006
- EP-A- 0 314 259
- FR-A- 2 175 350
- GB-A- 464 358
- GB-A- 1 565 607

## Beschreibung

Die Erfindung betrifft ein selbstfahrendes Reinigungsgerät, insbesondere für Schwimmbecken, mit einem Grundgehäuse, in welchem ein Antrieb für das Reinigungsgerät integriert und zumindest eine Reinigungsbürste sowie ein Ansaugkanal vorgesehen ist, über den zu reinigende Flüssigkeit mittels einer Pumpe in einen Filterraum förderbar ist.

Zur Reinigung von Wasserbecken, insbesondere Schwimmbecken, ist es bekannt, Reinigungsgeräte einzusetzen, mit denen die Reinigung des Beckenbodens und ggfs. der Beckenwände durchgeführt werden kann, wobei die Gerätebedienung ausserhalb des Wasserbeckens erfolgt. Beispielsweise zeigt die EP-A 0 099 489 ein derartiges Reinigungsgerät, in welchem beidseits eines Grundgehäuses rotierende Reinigungsbürsten vorgesehen sind, wobei die zu reinigende Flüssigkeit angesaugt und in einen Filter transportiert wird, der dem Grundgehäuse aufsitzt.

Ueber entsprechende Fühler wird bei einem Anstossen an eine Beckenwand der Antrieb umgeschaltet und ggfs. die Fahrtrichtung des Reinigungsgerätes geändert.

Dieses Reinigungsgerät arbeitet vorzüglich, besitzt jedoch infolge seines hohen Filteraufbaus einen grossen Strömungswiderstand.

Die Patentschrift EP-A-0 257 006 beschreibt ein selbstfahrendes Reinigungsgerät für Schwimmbecken, bei dem zum Reinigen des verschmutzten Wassers ein Filtersack benützt wird, welcher einen hohen Filterraum und einen entsprechend hohen Strömungswiderstand ergibt. Zudem tritt das gereinigte Wasser unkontrolliert aus dem Filtergewebe aus, wobei unerwünschte, die Reinigung beeinträchtigende Turbulenzen auftreten. Der Oberbegriff des Anspruchs 1 ist aus dem Dokument EP-A-0 257 006 bekannt.

Aufgabe der vorliegenden Erfindung ist es, ein Reinigungsgerät der oben genannten Art zu entwickeln, welches kompakt und strömungstechnisch verbessert gebaut ist und bei welchem eine verbesserte Ansaugung und Filterung der zu reinigenden Flüssigkeit gewährleistet wird.

Diese Aufgabe ist durch die Merkmale des kennzeichnenden Teils des Anspruchs 1 gelöst.

Bei diesem Reinigungsgerät entfällt ein hoher Filteraufbau, so dass der Strömungswiderstand vermindert und damit Energie beim Betrieb des Reinigungsgerätes eingespart wird. Ebenfalls ist die ästhetische Formgestaltung verbessert.

Der Gehäusedeckel ist über ein Scharnier mit dem Grundgehäuse verbunden. Wird dieser Gehäusedeckel abgehoben, so ist der Filterraum und die in diesem Filterraum liegende Filtermatte frei zugänglich. Diese Filtermatte kann leicht gereinigt oder ausgetauscht werden.

Bevorzugt liegt die Filtermatte im Filterraum Keilrinnen auf, welche dem Grundgehäuse eingeformt sind. Diese Keilrinnen können quer oder parallel zur Gehäuselängsachse verlaufen und ermöglichen eine grossflächige Dränage des gefilterten Wassers.

In den Filterraum mündet ein Anschlussstutzen ein, der mit einer Zentralkammer in Verbindung steht. In dieser Zentralkammer ist die Pumpe angeordnet. Bevorzugt handelt es sich bei der Pumpe um eine Wirbelradpumpe, welche kraftschlüssig mit dem Gehäuseantrieb, d.h. mit dem Motor oder einem Getriebeteil, verbunden ist. Die Pumpe muss in beiden Drehrichtungen, d.h. sowohl bei Vor- wie auch Rückwärtsfahrt, fördern können.

Von der Zentralkammer führen Kanäle zu entsprechenden Ansaugöffnungen, welche der Reinigungsbürste zugeordnet sind. Bevorzugt verlaufen diese Kanäle in einem Winkel zur Gehäuselängsachse, wodurch eine hohe Querströmung von beiden Seiten zu den Ansaugöffnungen stattfindet.

In einer verbesserten Ausführungsform der vorliegenden Erfindung ist die Reinigungsbürste über ein Hebelgelenk mit dem Grundgehäuse verbunden. Dieses Hebelgelenk kann mittig angeordnet und kardanisch ausgebildet sein. Das Hebelgelenk ist ferner so ausgebildet, dass sich die Reinigungsbürste Unebenheiten des Beckenbodens angleichen kann. Hierzu dient auch, dass die Reinigungsbürste bevorzugt aus zwei jeweils seitlich des Hebelgelenks angeordneten Bürstenwalzen besteht, welche getrennt bewegbar sind.

Hierdurch wird auch kleineren Unebenheiten Rechnung getragen.

Die Reinigungsbürste sollte bevorzugt mit dem Antrieb des Reinigungsgerätes selbst, beispielsweise mit entsprechenden angetriebenen Rädern, verbunden sein. Dies kann über Zahnriemen geschehen.

Vorzugsweise schliesst in Fahrtrichtung nach hinten noch eine zusätzliche Querbürste zusammen mit der Reinigungsbürste einen Ansaugraum ein. Hierdurch wird ebenfalls die entsprechende Ansaugströmung verbessert.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Figur 1: einen schematisiert dargestellten Längsschnitt durch ein erfindungsgemässes Schwimmbecken-Reinigungsgerät;
- Figur 2: eine teilweise gebrochen dargestellte Frontansicht des Schwimmbecken-Reinigungsgerätes gemäss Figur 1;
- Figur 3: eine teilweise geöffnete Draufsicht auf das Reinigungsgerät gemäss Figur 1;
- Figur 4: eine teilweise dargestellte Unteransicht des Reinigungsgerätes gemäss Figur 1;
- Figur 5: einen teilweise dargestellten Querschnitt durch das Reinigungsgerät gemäss Figur 1.

Ein erfindungsgemässes Reinigungsgerät R für Schwimmbecken weist ein Grundgehäuse 1 auf, welches fahrbar ausgestaltet ist. Das Fahren geschieht auf entsprechenden, ggfs. profilierten, beidseits des Grundgehäuses 1 angeordneten Fahrbändern 2, welche endlos ausgestaltet und über zwei beabstandete Räder 3 und 4 oder Umlenkrollen gelegt sind. Zwischen beiden Rädern 3 und 4 ist zum Fahrgrund 5 hin eine Bandführung 6 vorgesehen.

Andererseits dieser Bandführung 6 drückt eine Spannrolle 7 auf das Fahrband 2. Die beidseitig angeordneten Fahrbänder 2 sind im übrigen bevorzugt raupenförmig ausgebildet.

Im vorliegenden Ausführungsbeispiel soll bevorzugt eine Achse 8 der Hinterräder 3 angetrieben sein. Für diesen Antrieb 9, der in Figur 1 nur schematisch dargestellt ist, ist ein Motor vorgesehen. Der Motor kann über ein Getriebe 10 mit der Achse 8 verbunden sein. Für den Motor ist ferner noch ein Leistungsteil sowie eine Steuerlogik vorgesehen. Ein Schwimmkabel wird über einen nicht näher gezeigten Stecker trennbar mit einem in Figur 3 angedeuteten Anschluss 17 verbunden.

Frontwärtig ist an das Grundgehäuse 1 eine Kontaktleiste 18 angesetzt, welche beispielsweise eine Berührung mit einer Wand des Schwimmbeckens an die Steuerlogik meldet. Ferner befindet sich an der Rückwand 19 des Gehäuses 1 eine Umschaltleiste 20, welche ebenfalls ein Umschalten des Antriebs 9 auf Vorwärts- oder Rückwärtsfahrt bewirken kann. Dies ist aber nur beispielhaft genannt und nicht Gegenstand der vorliegenden Erfindung.

Ferner befindet sich frontwärtig an dem Grundgehäuse 1 eine Reinigungsbürste 21. Diese Reinigungsbürste 21 ist, wie in Figur 2 gezeigt, durch ein etwa mittig angeordnetes Hebelgelenk 22 mit dem Grundgehäuse 1 verbunden. Dabei handelt es sich um eine kardanische Aufhängung der links und rechts des Hebelgelenks 22 angeordneten Bürstenwalzen 23 und 24, wobei nicht nur eine Vertikalbewegung der Reinigungsbürste 21 in Richtung x, sondern auch ein Pendeln jeder Bürstenwalze 23 bzw. 24 möglich ist, wie dies durch den Doppelpfeil 25 sowie die strichpunktierte Linie 26 angedeutet wird. Durch diese Aufhängung kann die Reinigungsbürste 21 bzw. die Bürstenwalze 23 und 24 sich Unebenheiten des Beckenbodens anpassen.

Jede Bürstenwalze 23 bzw. 24 wird noch von Zahnriemen 27 durchschnitten, welche für ein Rotieren der Reinigungsbürste 21 sorgen. Dabei sind diese Zahnriemen 27 nicht näher gezeigt mit den vorderen Rädern 4 des Antriebs der Fahrbänder 2 verbunden.

Seitlich ragen von der Reinigungsbürste 21 noch weitere Reinigungsborsten 28 ab.

Hinter der Reinigungsbürste 21 ist im Gehäuse 1 ein Ansaugkanal 29 vorgesehen, dessen erster Teil in den Figuren 4 und 5 näher dargestellt ist.

Nahe der Reinigungsbürste 21 mündet der Ansaugkanal 29 über Ansaugöffnungen 31 in einer Bodenplatte 30 des Grundgehäuses 1 aus. Im vorliegenden Ausführungsbeispiel sind zwei solcher Ansaugöffnungen 31 gezeigt. Dies soll nur beispielhaft sein. Von den Ansaugöffnungen 31 führen schräge Kanäle 32 zu einer Zentralkammer 33 (siehe Figur 1). Diese Kanäle 32 verlaufen in einem Winkel zur Längsachse A des Grundgehäuses 1, wodurch die Ansaugströmung wesentlich verbessert ist. Die Ansaugströmung selbst ist durch Pfeile gekennzeichnet.

Von der Zentralkammer 33 führt ein Anschlussstutzen 34 in einen Filterraum 35, der sich beinahe über das gesamte Grundgehäuse erstreckt. Durch die Bezugszahl 35' ist angedeutet, dass sich dieser Filterraum 35 auch frontwärtig fortsetzt und zwar auch beidseitig des Anschlussstutzens 34.

Im Filterraum 35 liegt dem Grundgehäuse 1 eine Filtermatte 37 auf, wobei sich ein Teil 37' der Filtermatte 37 auch in dem Filterraumteil 35' befindet. Zum Grundgehäuse 1 hin stützt sich die Filtermatte 37 auf Keilrinnen 39 ab, in welchen die gefilterte Flüssigkeit seitlich aus dem Filterraum 35 abgeführt werden kann. Die Keilrinnen 39 können selbstverständlich auch parallel zur Längsachse A verlaufen.

Über eine Pumpe, welche vorzugsweise als Wirbelradpumpe 40 ausgebildet und mit dem Antrieb 9 oder einem entsprechenden Getriebeteil des Antriebs 9 gekoppelt ist, wird die zu filternde Flüssigkeit durch die Ansaugöffnungen 31 und die Kanäle 32 in die Zentralkammer 33 angesaugt und in den Filterraum 35 gedrückt. Sofern der Pumpenantrieb, was wünschenswert ist, mit dem Geräteantrieb 9 kraftschlüssig verbunden ist, muss die Pumpe in beiden Drehrichtungen (Vor- bzw. Rückwärtsfahrt) fördern können. Zudem soll sie in der Lage sein, die anfallenden Schmutzstoffe ohne Vorfiltern in den nachgeschalteten Filterraum 35 fördern zu können. Diese Möglichkeit bietet eine Wirbelradpumpe 40 mit konzentrisch angeordnetem Ringgehäuse.

Der Filterraum 35 wird im übrigen von einem Gehäusedeckel 41 abgedeckt, wobei dieser Gehäusedeckel 41 über Scharniere 42 mit dem Grundgehäuse 1 verbunden ist. Dadurch, dass der Filterraum 35 in das Reinigungsgerät R selbst integriert ist, können die Aussenabmessungen des Reinigungsgerätes R extrem gering gehalten werden, was vorteilhafte Auswirkungen auf den Strömungswiderstand des Reinigungsgerätes und die ästhetische Formgestaltung hat. Wesentlich ist dabei, dass der verwendete Kunststoff genügende Formfestigkeit besitzt.

Die verwendete Filtermatte 37 wird zwischen dem aufklappbaren Gehäusedeckel 41 in einem nicht näher gezeigten Falz eingespannt. Ggfs. kann hierzu noch ein separater aufklappbarer Filterdeckel vorgesehen sein.

Die Flüssigkeit strömt über den Anschlussstutzen 34 und deren mit der Filtermatte 37 deckungsgleichen Öffnung in den Filterraum 35. Das filtrierte Wasser tritt auf der Unterseite der Filtermatte 37 aus, wobei die Keilrinnen 39 für eine grossflächige Dränage des gefilterten Wassers sorgen. Die Abflussbedingungen sind so definiert, dass über die ganze Filtermatte 37 gleichmässige Abströmverhältnisse eintreten.

Die Keilrinnen 39 können auch beispielsweise durch einen entsprechenden Stützkörper, wie ein perforiertes Blech, gebildet sein. Ferner ist als Variante eine Abströmung direkt oder über kalibrierte Bohrungen auf die Geräteunterseite möglich.

In Figur 5 sind noch beidseits Gehäuseabdeckungen 58 erkennbar, welche insbesondere den Antrieb 9 bzw. die Fahrbänder 2 schützen. Des weiteren ist in Fahrtrichtung nach den Ansaugöffnungen 31 eine Querbürste 59 vorgesehen, welche zusammen mit der Reinigungsbürste 21 einen Ansaugraum 60 ausbildet. Zusammen mit der geometrischen Ausgestaltung der Kanäle 32 findet in dem Ansaugraum 60 eine hohe Querströmung von beiden Seiten vzu den Ansaugöffnungen 31 statt. Der dadurch erzielte Strömungseffekt saugt die von der Reinigungsbürste 21 gelösten Verunreinigungen wie auch den in Fugen abgesetzten Schlamm und Sand optimal ab.

## Patentansprüche

1. Selbstfahrendes Reinigungsgerät zur Reinigung von Wasserbecken, insbesondere für Schwimmbecken, mit einem Grundgehäuse (1), in welchem ein Antrieb (9) für das Reinigungsgerät integriert ist und bei welchem zumindest eine Reinigungsbürste (21) sowie ein Ansaugkanal (29) vorgesehen sind, über den eine zu reinigende Flüssigkeit mittels einer Pumpe (40) in einen Filterraum (35) förderbar ist, welcher sich über fast die ganze Oberseite des Grundgehäuses (1) erstreckt, **dadurch gekennzeichnet, dass** der Filterraum (35) von einem Gehäusedeckel (41) abgedeckt ist und einen als eine flache, mit dem Filterraum deckungsgleiche Filtermatte (37) ausgebildeten Filter aufweist.

2. Reinigungsgerät nach Anspruch 1, **dadurch gekennzeichnet, dass** die Filtermatte (37) auf Keilrinnen (39) im Grundgehäuse (1) aufliegt, welche die gefilterte Flüssigkeit seitlich aus dem Filterraum (35) abführen.

3. Reinigungsgerät nach Anspruch 1 oder 2, **dadurch gekennzeichnet, dass** der Gehäusedeckel (41) über ein Scharnier (42) mit dem Grundgehäuse (1) verbunden ist.

4. Reinigungsgerät nach einem der Ansprüche 1 bis 3, **dadurch gekennzeichnet, dass** in den Filterraum (35) ein Anschlussstutzen (34) einmündet, der mit einer Zentralkammer (33) in Verbindung steht, in der die Pumpe (40) angeordnet ist.

5. Reinigungsgerät nach Anspruch 4, **dadurch gekennzeichnet, dass** die Pumpe (40) mit dem Antrieb (9) kraftschlüssig verbunden und als Wirbelradpumpe ausgebildet ist.

6. Reinigungsgerät nach Anspruch 4 oder 5, **dadurch gekennzeichnet, dass** zumindest zwei Kanäle (32) zwischen der Zentralkammer (33) und entsprechenden Ansaugöffnungen (31) vorgesehen sind, welche in einem Winkel zur Gehäuselängsachse (A) verlaufen.

7. Reinigungsgerät nach Anspruch 6, **dadurch gekennzeichnet, dass** den Ansaugöffnungen (31) in Fahrtrichtung des Reinigungsgerätes (R) die Reinigungsbürste (21) quer zur Gehäuselängsachse (A) vorgeschaltet ist.

8. Reinigungsgerät nach Anspruch 7, **dadurch gekennzeichnet, dass** die Reinigungsbürste (21) über ein kardanisches Hebelgelenk (22) mit dem Grundgehäuse (1) verbunden ist.

9. Reinigungsgerät nach Anspruch 8, **dadurch gekennzeichnet, dass** die Reinigungsbürste (21) aus zumindest zwei Bürstenwalzen (23,24) besteht, wobei jede auf einer Seite des Hebelgelenks (22) getrennt bewegbar angeordnet ist.

10. Reinigungsgerät nach einem der Ansprüche 7 bis 9, **dadurch gekennzeichnet, dass** die Reinigungsbürste (21) über Zahnriemen (27) mit dem Antrieb (9) bzw. den Rädern (4) verbunden ist.

11. Reinigungsgerät nach einem der Ansprüche 7 bis 10, **dadurch gekennzeichnet, dass** den Ansaugöffnungen (31) in Fahrtrichtung eine Querbürste (59) nachfolgt, welche zusammen mit der Reinigungsbürste (21) einen Ansaugraum (60) ausbildet.

## Claims

1. A self-propelled cleaning device for cleaning water basins, particularly for swimming pools, having a main housing (1) in which a drive (9) for the cleaning device is integrated, and on which at least one cleaning brush (21) and one intake duct (29) are provided, via which a liquid to be cleaned can be conveyed by means of a pump (40) into a filtering space (35) which extends over almost the entire top surface of the main housing (1), characterised in that the filtering space (35) is covered by a housing cover (41) and comprises a filter constructed as a flat filter mat (37) which is coincident with the filtering space.

2. A cleaning device according to claim 1, characterised in that the filter mat (37) rests on wedge-shaped channels (39) in the main housing (1), which carry the filtered liquid away laterally from the filtering space (35).

3. A cleaning device according to claim 1 or 2, characterised in that the housing cover (41) is joined to the main housing (1) via a hinge (42).

4. A cleaning device according to any one of claims 1 to 3, characterised in that a connection piece (34), which is connected to a central chamber (33) in which the pump (40) is disposed, leads into the filtering space (35).

5. A cleaning device according to claim 4, characterised in that the pump (40) is non-positively connected to the drive (9) and is constructed as a vortex rotor pump.

6. A cleaning device according to claim 4 or 5, characterised in that at least two ducts (32) are provided between the central chamber (33) and corresponding intake openings (31), which ducts run at an angle to the longitudinal axis (A) of the housing.

7. A cleaning device according to claim 6, characterised in that the cleaning brush (21) is disposed transverse to the longitudinal axis (A) of the housing and in front of the intake openings (31) in the direction of travel of the cleaning device (R).

8. A cleaning device according to claim 7, characterised in that the cleaning brush (21) is connected to the main housing (1) via a universally-jointed lever joint (22).

9. A cleaning device according to claim 8, characterised in that the cleaning brush (21) consists of at least two brush rollers (23, 24), each of which is disposed on one side of the lever joint (22) so that it is separately movable.

10. A cleaning device according to any one of claims 7 to 9, characterised in that the cleaning brush (21) is connected via toothed belts (27) to the drive (9) or to the wheels (4).

11. A cleaning device according to any one of claims 7 to 10, characterised in that a transverse brush (59), which together with the cleaning brush (21) forms an intake space (60), follows the intake openings (31) in the direction of travel.

## Revendications

1. Appareil de nettoyage automobile pour le nettoyage de bassins aquatiques, en particulier de piscines, comprenant une carcasse de base (1) dans laquelle est intégré un dispositif d'entraînement (9) pour l'appareil de nettoyage et pour lequel il est au moins prévu une brosse de nettoyage (21) ainsi qu'un canal d'aspiration (29) par l'intermédiaire duquel un liquide à purifier est amené, au moyen d'une pompe (40), dans une chambre de filtrage (35) qui s'étend sur presque toute la face supérieure de la carcasse de base (1), caractérisé en ce que la chambre de filtrage (35) est recouverte par un couvercle (41) et présente un filtre sous forme d'un treillis filtrant, plat (37) coïncidant avec la chambre de filtrage.

2. Appareil de nettoyage selon la revendication 1, caractérisé en ce que le treillis filtrant (37) repose sur des rainures cunéiformes (39) dans la carcasse (1), lesquelles évacuent, sur le côté de la chambre de filtrage (35), le liquide filtré.

3. Appareil de nettoyage selon la revendication 1 ou 2, caractérisé en ce que le couvercle de carcasse (41) est relié à la carcasse (1) par une charnière (42).

4. Appareil de nettoyage selon l'une des revendications 1 à 3, caractérisé en ce que dans la chambre de filtrage (35) débouche un raccord tubulaire (34) qui est relié à une chambre centrale (33) dans laquelle est disposée la pompe (40).

5. Appareil de nettoyage selon la revendication 4, caractérisé en ce que la pompe (40) est reliée par adhérence au dispositif d'entraînement (9) et fait office de pompe à roue tourbillonnaire.

6. Appareil de nettoyage selon la revendication 4 ou 5, caractérisé en ce qu'il est prévu au moins deux canaux (32) entre la chambre centrale (33) et des ouvertures d'aspiration (31) correspondantes qui s'étendent suivant un angle par rapport à l'axe longitudinal (A) de la carcasse.

7. Appareil de nettoyage selon la revendication 6, caractérisé en ce que la brosse de nettoyage (21) est placée avant les ouvertures d'aspiration (31) dans le sens de marche de l'appareil de nettoyage (R) et, ce, transversalement à l'axe longitudinal (A) de la carcasse.

8. Appareil de nettoyage selon la revendication 7, caractérisé en ce que la brosse de nettoyage (21) est reliée, par une articulation à levier (22), du type cardan, à la carcasse de base (1).

9. Appareil de nettoyage selon la revendication 8, caractérisé en ce que la brosse de nettoyage (21) se compose de deux rouleaux de brosse (23, 24), chacun étant disposé sur un côté de l'articulation à levier (22) tout en étant mobiles séparément.

10. Appareil de nettoyage selon l'une des revendications 7 à 9, caractérisé en ce que la brosse de nettoyage (21) est reliée, par des courroies dentées (27) au dispositif d'entraînement (9) respectivement aux roues (4).

11. Appareil de nettoyage selon l'une des revendications 7 à 10, caractérisé en ce que les ouvertures d'aspiration (31) sont suivies, dans le sens de la marche, par une brosse transversale (59) qui constitue, ensemble avec la brosse de nettoyage (21), une chambre d'aspiration (60).
